# EUROPÄISCHE PATENTSCHRIFT

(11) **EP 0 437 737 B1**
(45) Veröffentlichungstag und Bekanntmachung des Hinweises auf die Patenterteilung: **18.09.1996**
(21) Anmeldenummer: 90124017.6
(22) Anmeldetag: 13.12.1990
(51) Int. Cl.: F41A 19/13

(54) **Kipplaufwaffe mit leicht auswechselbaren Schlagbolzen**
Breakdown gun having a percussion pin which can be easily replaced
Arme à bascule comportant un percuteur que l'on peut facilement démonter

(30) Priorität: 13.01.1990 DE 4000818
(43) Veröffentlichungstag der Anmeldung: 24.07.1991
(73) Patentinhaber: Dynamit Nobel GmbH Explosivstoff- und Systemtechnik, 53840 Troisdorf (DE)
(72) Erfinder: Blaser, Horst, W-7972 Isny (DE)

(56) Entgegenhaltungen:
- DE-C- 2 619 855
- GB-A- 532 331
- US-A- 1 830 989
- US-A- 2 376 358

## Beschreibung

Die Erfindung richtet sich auf eine Kipplaufwaffe nach dem Oberbegriff des Anspruchs 1.

Ein solches Sport- oder Jagdgewehr ist aus der gattungsgemäßen DE-OS 2 619 855 bekannt.

Der Bruch eines Schlagbolzens ist eine der am häufigsten auftretenden Störungen bei solchen Waffen. Der Schlagbolzen wird von einem Schlagstück näherungsweise axial beaufschlagt und die Spitze des Schlagbolzens in ein Zündhütchen gestoßen. Bei einer Kipplaufwaffe ist zudem eine Einrichtung vorhanden; durch die die Spitze des Schlagbolzens, die zur Zündung der Patrone aus dem Verschlußgehäuse hervorstehen muß, eingezogen wird, wenn der Lauf zum Laden bzw. Entladen gekippt wird. Normalerweise wird das von einer Feder am Schlagbolzen bewirkt, die den Schlagbolzen in einer hinteren Position hält. Durch eine solche Feder ist das Auswechseln eines Schlagbolzens zusätzlich erschwert. Zum Auswechseln eines Schlagbolzens ist umfangreiches Werkzeug erforderlich, verbunden mit einem teilweisen Zerlegen der Waffe. Eine gebrochene oder beim Ausbau verlorengegangene Schlagbolzenfeder ist ein weiteres Ärgernis.

Der Erfindung liegt die Aufgabe zugrunde, die Schlagbolzen und ihre Führung so zu gestalten, daß ein Auswechseln eines Schlagbolzens in einfacher Weise erfolgen kann.

Die Aufgabe wird von einer Kipplaufwaffe der eingangs genannten Art dadurch gelöst, daß jeder Schlagbolzen eine derartige Kerbe aufweist, der Stift in die Kerben von zumindest zwei Schlagbolzen gleichzeitig eingreift und bezogen auf die Schlagbolzen in einer Ebene rechts und links bei übereinanderliegenden Läufen bzw. oberhalb oder/und unterhalb bei nebeneinanderliegenden Läufen von den Schlagbolzen anbringbar ist und das Schloß herausnehmbar ist.

Die Schlagbolzen sind im Verschlußgehäuse geführt. Der Stift in Verbindung mit der Kerbe begrenzt die axiale Bewegung der Schlagbolzen. Wird der Stift, vorzugsweise als Stiftschraube ausgebildet, aus dem Verschlußgehäuse entfernt, können die Schlagbolzen durch den Schloßschacht "herausgeschüttelt" werden. Mit einer Pinzette lassen sich die Schlagbolzen ohne Schwierigkeiten wieder einsetzen. Zum Entfernen bzw. Wiedereinsetzen des Stiftes ist allenfalls ein Inbusschlüssel erforderlich.

Vorzugsweise sind die Schlagbolzen rotationssymmetrisch, die Kerben an den Schlagbolzen als Ringnuten ausgebildet. Die Anschläge an den Seiten der Kerbe bzw. der Nut, die den Weg des Schlagbolzens begrenzen, sollten abgerundete Ecken aufweisen und an das Profil des Stiftes angepaßt sein. Daneben kann auch der Schlagbolzen noch weitere Flächen aufweisen, denen entsprechende Kanten und Flächen am Verschlußgehäuse gegenüberstehen, wodurch eine weitere Wegbegrenzung des Schlagbolzens in Richtung Patrone gegeben sein kann.

Erfindungsgemäß ist der Stift bezogen auf die Schlagbolzen, in einer Ebene rechts und links bei übereinanderliegenden Läufen bzw. oberhalb oder/und unterhalb bei nebeneinanderliegenden Läufen davon anbringbar, damit eine Zugänglichkeit zum Stift für Rechts- und Linksschützen gleich einfach gegeben ist.

Eine bevorzugte Einrichtung zum Einziehen der Spitzen des Schlagbolzens beim Laden bzw. Entladen weist eine Rückholplatte an der Verschlußhebelwelle auf. Die Rückholplatte weist Schrägen auf, die mit Schrägen an den Schlagbolzen korrespondieren.

Bevorzugt ist der Weg des Schlagbolzens nicht alleine durch die Form der Kerbe am Schlagbolzen begrenzt, sondern auch noch durch einen Anschlag im Verschlußgehäuse.

Die Erfindung ist beispielhaft in der Zeichnung dargestellt und im folgenden weiter beschrieben. Die Figur zeigt den Bereich des Schloßgehäuses mit zwei übereinander angeordneten Läufen in der Ebene der Schlagbolzen, die hier identisch mit der Mittenebene des Gewehres ist.

Die beiden identischen rotationssymmetrischen Schlagbolzen 1, 2 sind im Verschlußgehäuse 3 an zwei Stellen geführt. Der Mittenbereich einer Verschlußhebelwelle 4 (deren Achse in der Zeichenebene verläuft) ist so weit aufgebohrt, daß die axiale Bewegung der Schlagbolzen 1, 2 durch sie nicht behindert wird.

Charakteristisch ist die Form, die Führung und die Wegbegrenzung der Schlagbolzen 1, 2. Eine relativ schlanke Spitze 5 gleitet in einer Bohrung 6 im Verschlußgehäuse 3; auch der rückwärtige Teil des Schlagbolzens 1, 2 ist geführt. Der vordere Bereich des Schlagbolzens 1, 2 weist einen ringförmigen Absatz 7 auf, der in Verbindung mit einem Anschlag 8 am Verschlußgehäuse 3 zur Wegbegrenzung dient. In seinem hinteren Bereich weist der Schlagbolzen 1, 2 eine Kerbe 9 auf, die auch als Ringnut aufgefaßt werden kann, wobei vorteilhafterweise die Ecken 10 abgerundet sind. Die Größe der Kerbe 9 begrenzt den Weg des Schlagbolzens 1, 2 und ist auf einen Stift 11 abgestimmt, der etwas versetzt zur Ebene der Schlagbolzen 1, 2 im Schloßgehäuse 3 geführt ist. Der Stift 11 verläuft näherungsweise senkrecht zu den Schlagbolzen 1, 2. Der Stift kann rechts oder links von der Ebene der Schlagbolzen angebracht sein. Bei einem Gewehr sollten stets diese beiden Führungen für den Stift 11 im Schloßgehäuse 3 vorhanden sein, weil auf diese Weise der vorteilhafte Ausbau der Schlagbolzen immer möglich ist, unabhängig davon, wie der Verschlußhebel gedreht wird, ob es sich dabei also um einen Rechts- oder Linksschützen handelt. (Der Kopf 12 des Stiftes 11 ist dadurch immer bei offenem Verschlußhebel zugänglich.)

Die Kanten der Kerbe bzw. Ringnut 9 begrenzen die Bewegungen der Schlagbolzen 1, 2 bei eingesetztem Stift 11. Wird jedoch der Stift 11 herausgezogen, können die Schlagbolzen 1, 2 leicht in den Raum 13, der das Schloß aufnimmt, herausgeschüttelt bzw. von daher auch wieder leicht eingesetzt werden.

Da beim Laden und Entladen der Waffe, d. h. beim Kippen des Laufs, die Schlagbolzen immer eingezogen sein müssen, ist hier anstelle von Rückholfedern eine Rückholplatte 14 an der Verschlußhebelwelle 4 vorgesehen, durch die beim Schwenken der Verschlußhebelwelle 4 um ca. 30 Grad die abgeschrägte Fläche 15 an der Rückholplatte 14 an einem Absatz 16 an dem Schlagbolzen 1, 2 andrücken, und so die Schlagbolzen in die rückgeholte Position verschoben werden. Da erfahrungsgemäß neben dem Schlagbolzen auch Rückholfedern häufig zu Bruch gehen und das Einsetzen einer Feder vorort umständlich und oft mit Ärger verbunden ist, werden durch die beschriebene Ausgestaltung der Schlagbolzen in Verbindung mit einem Stift und die Führung bzw. Rückholung der Schlagbolzen im Verschlußgehäuse die Hauptärgerquellen ganz entscheidend entschärft, wenn dennoch ein Schlagbolzen brechen sollte, bereitet sein Auswechseln kaum Schwierigkeiten.

### Verzeichnis der Bezugszeichen

- 1,2: Schlagbolzen
- 3: Verschlußgehäuse
- 4: Verschlußhebelwelle
- 5: Spitze eines Schlagbolzens
- 6: Bohrung zur Führung der Spitze 5
- 7: ringförmiger Absatz an einem Schlagbolzen
- 8: Anschlag am Verschlußgehäuse für einen Schlagbolzen
- 9: Kerbe am Schlagbolzen, vorzugsweise eine Ringnut
- 10: Ecken der Kerbe
- 11: Stift
- 12: Kopf des Stiftes 11
- 13: Raum, der das Schloß aufnimmt
- 14: Rückholplatte
- 15: abgeschrägte Fläche an der Rückholplatte 14
- 16: Absatz am Schlagbolzen, abgestimmt die abgeschrägte Fläche 15

## Patentansprüche

1. Kipplaufwaffe mit:
- wenigstens zwei Läufen,
- einem Verschlußgehäuse (3) mit Schloß, wobei jedem Lauf ein im Verschlußgehäuse (3) geführter Schlagbolzen (1,2) zugeordnet ist und
- einer Einrichtung, mit der die Spitzen (5) der Schlagbolzen (1,2) beim Öffnen oder Schließen des Laufes in das Verschlußgehäuse (3) eingezogen werden, wobei:
- mindestens ein Schlagbolzen (1,2) eine Kerbe (9) aufweist, in die ein im Verschlußgehäuse (3) geführter Stift (11) so eingreift, daß der Schlagbolzen (1,2) bei eingesetztem Stift (11) nicht aus dem Verschlußgehäuse (3) entnehmbar ist, und die so breit ist, daß die notwendige Bewegung des Schlagbolzens (1,2) im Verschlußgehäuse (3) durch den Stift (11) nicht behindert wird,
**dadurch gekennzeichnet, daß**
- jeder Schlagbolzen (1,2) eine derartige Kerbe (9) aufweist,
- der Stift (11) in die Kerben (9) von zumindest zwei Schlagbolzen (1,2) gleichzeitig eingreift und bezogen auf die Schlagbolzen (1,2) in einer Ebene rechts und links bei übereinanderliegenden Läufen bzw. oberhalb oder/und unterhalb bei nebeneinanderliegenden Läufen von den Schlagbolzen (1,2) anbringbar ist, und
- das Schloß herausnehmbar ist.

2. Kipplaufwaffe nach Anspruch 1, **dadurch gekennzeichnet**, daß der Schlagbolzen (1, 2) rotationssymmetrisch ist.

3. Kipplaufwaffe nach Anspruch 1 oder 2, **dadurch gekennzeichnet**, daß die Kerbe (9) als Ringnut ausgebildet ist.

4. Kipplaufwaffe nach einem der Ansprüche 1 bis 3, **dadurch gekennzeichnet**, daß der Stift (11) als Stiftschraube ausgebildet ist.

5. Kipplaufwaffe nach einem der Ansprüche 1 bis 4, **dadurch gekennzeichnet**, daß die Einrichtung zum Einziehen der Spitzen der Schlagbolzen (1, 2) als eine an der Verschlußhebelwelle (4) angebrachte Rückholplatte (14) ausgebildet ist.

6. Kipplaufwaffe nach Anspruch 5, **dadurch gekennzeichnet**, daß die Rückholplatte (14) Schrägen (15) aufweist, die mit Schrägen (16) an den Schlagbolzen (1, 2) korrespondieren.

7. Kipplaufwaffe nach einem der Ansprüche 1 bis 6, **dadurch gekennzeichnet**, daß die Kerbe (9) abgerundete Ecken (10) aufweist.

8. Kipplaufwaffe nach einem der Ansprüche 1 bis 7, **dadurch gekennzeichnet**, daß im Verschlußgehäuse (3) Flächen (8) vorhanden sind, durch die eine zusätzliche Wegbegrenzung des (der) Schlagbolzens (1, 2) erfolgt.

## Claims

1. Drop barrel rifle with:-
at least two barrels,
- a locking casing (3) with lock, wherein there is allocated to each barrel a striker pin (1, 2) guided in the locking casing (3) and;
- an arrangement, by means of which the ends (5) of the striker pins (1, 2) are inserted into the locking casing (3) on opening or closing the barrel, with;
- at least one striker pin (1, 2) having a notch (9) in which a peg (11) guided in the locking housing so engages that the striker pin (1, 2), when the peg (11) is inserted cannot be withdrawn from the locking housing, and which is so wide that the necessary movement of the striker pin (1, 2) in the locking housing (3) is not hindered by the peg (11),
characterised in that
- each striker pin (1, 2) has such a notch (9)
- the peg (11) engages the notches (9) of at least two striker pins (1, 2) at the same time and is attachable by the striker pins (1, 2) in a plane to the right and left with barrels one above the other or above and/or below with barrels which are side by side, and
- the lock is withdrawable.

2. Drop barrel rifle according to Claim 1, characterised in that the striker pin (1, 2) is rotationally symmetrical.

3. Drop barrel rifle according to Claim 1 or 2, characterised in that the notch (9) is formed as an annular groove.

4. Drop barrel rifle according to one of Claims 1 to 3, characterised in that the peg (11) is formed as a tap bolt.

5. Drop barrel rifle according to one of Claims 1 to 4, characterised in that the arrangement for insertion of the ends of the striking pins (1, 2) is formed as a restoring plate (14) attached to the locking lever axle (4).

6. Drop barrel rifle according to Claim 5, characterised in that the restoring plate (14) has chamfers corresponding to chamfers on the striker pins (1, 2).

7. Drop barrel rifle according to one of Claims 1 to 6, characterised in that the notch (9) has rounded corners (10).

8. Drop barrel rifle according to Claims 1 to 7, characterised in that, in the locking housing (3) there are present surfaces (8) by means of which an additional restriction on movement of the striker pin(s) (1, 2) takes place.

## Revendications

1. Arme à canon basculant comportant:
- au moins deux canons
- une boîte de culasse avec une culasse, un percuteur (1, 2) qui est guidé dans la boîte de culasse (3) étant associé à chacun des canons, et
- un dispositif à l'aide duquel les pointes (5) des percuteurs (1, 2) sont rentrées à l'intérieur de la boîte de culasse lors de l'ouverture ou de la fermeture du canon,
- au moins un percuteur (1, 2) présente une encoche (9) dans laquelle une broche (11) qui est guidée dans la boîte de culasse (3) pénètre de telle sorte que le percuteur (1, 2) ne puisse pas être retiré de la boîte de culasse (3) lorsque la broche (11) est insérée, et dont la largeur est telle que le déplacement nécessaire du percuteur (1, 2) dans la boîte de culasse (3) ne soit pas gêné par la broche (11),
caractérisée par le fait que
- chaque percuteur (1, 2) présente une encoche (9) de ce type,
- la broche (11) pénètre simultanément dans les encoches (9) d'au moins deux percuteurs (1, 2) et, par rapport aux percuteurs (1, 2) peut être disposée dans un plan à droite et à gauche des percuteurs (1, 2) dans le cas de canons juxtaposés ou au-dessus et en-dessous des percuteurs (1, 2) dans le cas de canons superposés et
- la culasse peut être démontée.

2. Arme à canon basculant selon la revendication 1, caractérisée par le fait que le percuteur (1, 2) est symétrique de révolution.

3. Arme à canon basculant selon la revendication 1 ou 2, caractérisée par le fait que l'encoche (9) est conformée en gorge annulaire.

4. Arme à canon basculant selon l'une des revendications 1 à 3, caractérisée par le fait que la broche (11) se présente sous la forme d'une vis sans tête.

5. Arme à canon basculant selon l'une des revendications 1 à 4, caractérisée par le fait que le dispositif pour rentrer la pointe des percuteurs (1, 2) est réalisé sous la forme d'une plaquette de rappel (14) montée sur l'axe (4) du levier de culasse.

6. Arme à canon basculant selon la revendication 5, caractérisée par le fait que la plaquette de rappel (14) est pourvue de surfaces inclinées (15) qui correspondent à des surfaces inclinées (16) sur les percuteurs (1, 2).

7. Arme à canon basculant selon l'une des revendications 1 à 7, caractérisée par le fait que l'encoche (9) comporte des arêtes (10) arrondies.

8. Arme à canon basculant selon l'une des revendications 1 à 3, caractérisée par le fait que des surfaces (8) sont prévues dans la boîte de culasse (3) qui constituent une limitation supplémentaire de la course du (des) percuteur(s) (1, 2).
